# EUROPÄISCHE PATENTSCHRIFT

(11) **EP 0 407 547 B1**
(45) Veröffentlichungstag und Bekanntmachung des Hinweises auf die Patenterteilung: **03.06.1992**
(21) Anmeldenummer: 90902218.8
(22) Anmeldetag: 24.01.1990
(51) Int. Cl.: B05B 1/18

(54) **BRAUSEKOPF FÜR EINE SPÜLTISCHBATTERIE OD. DGL.**
SPRAY NOZZLE FOR A SINK UNIT TAP SYSTEM
POMME D'ARROSOIR POUR ROBINETTERIES D'EVIERS OU SIMILAIRES

(30) Priorität: 28.01.1989 DE 3902588
(43) Veröffentlichungstag der Anmeldung: 16.01.1991
(73) Patentinhaber: IDEAL-STANDARD GMBH, D-53008 Bonn (DE)
(72) Erfinder: MÖNCH, Heinrich, D-5501 Kenn (DE)
(74) Vertreter: Gesthuysen, Hans Dieter, Dipl.-Ing.
(86) Internationale Anmeldenummer: EP9000132
(87) Internationale Veröffentlichungsnummer: WO9008598

(56) Entgegenhaltungen:
- DE-C- 3 047 336
- FR-A- 2 481 954

## Beschreibung

Die Erfindung betrifft einen Brausekopf für eine Spültischbatterie od. dgl., die für den Anschluß an einen Niederdruckspeicher (offener Heißwasserspeicher) geeignet ist, mit einem Wasserzulauf, einem, insbesondere mittig angeordneten Normalstrahlauslauf, einem, insbesondere den Normalstrahlauslauf konzentrisch umgebend angeordneten Brauseauslauf mit einer Vielzahl kleiner Brauselöcher und einem Umstellventil, wobei das Umstellventil in einer Normalstellung den Normalstrahlauslauf mit dem Wasserzulauf verbindet und den Brauseauslauf vom Wasserzulauf abtrennt und in einer Brausestellung den Brauseauslauf mit dem Wasserzulauf verbindet und den Normalstrahlauslauf vom Wasserzulauf abtrennt.

Der bekannte Brausekopf, von dem die Erfindung ausgeht (IDEAL-STANDARD-Prospekt "CERAMIX COMBI" W 538 2 S), ist insbesondere für eine Spültischbatterie bestimmt und geeignet, eine entsprechende Konstruktion eines Brausekopfs kann aber auch an anderen Batterien, insbesondere Mischbatterien, Verwendung finden. Wesentlich für einen solchen Brausekopf ist dabei, daß er den Betrieb in zwei Strahlarten erlaubt, nämlich einerseits mit einem Normalstrahl, andererseits mit einem Brausestrahl. Der Normalstrahl tritt an einem Normalstrahlauslauf durch einen üblichen Turbulator od. dgl. aus. Der Brausestrahl hingegen tritt durch eine Vielzahl kleiner Brauselöcher eines Brauseauslaufs aus. In den meisten Fällen sind Brauselöcher des Brauseauslaufs konzentrisch um den Normalstrahlauslauf herum angeordnet.

Ist ein zuvor erläuterter, bekannter Brausekopf an eine zentrale Kaltwasserversorgung und/oder Warmwasserversorgung angeschlossen, so ergeben sich keine größeren Anschlußprobleme. Das gleiche gilt bei Anschluß an einen Durchlauferhitzer. Bei Anschluß an einen Niederdruckspeicher, also einen offenen Heißwasserspeicher, muß man aber beachten, daß der Druck im Niederdruckspeicher keinesfalls so hoch steigen darf, daß ein Bersten des Niederdruckspeichers zu befürchten ist. Das hier angesprochene Berstproblem ist für Einhebelmischer allgemein erkannt worden und hat dazu geführt, daß man mit fest eingebauten Drosseln arbeitet, die den Wasserdurchfluß konstant halten, auch wenn sich der Wasserdruck ändert.

Ungeachtet der Anwendung an sich bekannter Maßnahmen zur Verhinderung des Berstens eines Niederdruckspeichers hat es sich gezeigt, daß bei Einsatz des bekannten Brausekopfes nach wie vor eine Berstgefahr dann besteht, wenn bei maximaler Durchflußrate des Wassers von Normalstellung auf Brausestellung umgeschaltet wird. Dieses für diesen Brausekopf spezifische Berstproblem bedarf einer Lösung, so daß der Lehre der Erfindung die Aufgabe zugrundeliegt, einen für den Einsatz in Verbindung mit einem Niederdruckspeicher vollständig geeigneten Brausekopf anzugeben.

Die zuvor aufgezeigte Aufgabe ist bei dem Brausekopf, von dem die Erfindung ausgeht, dadurch gelöst, daß im Umstellventil eine in Brausestellung wirksame Bypassleitung zwischen dem Wasserzulauf und dem Normalstrahlauslauf vorgesehen ist und daß der Strömungswiderstand der Bypassleitung größer ist als der Strömungswiderstand des Brauseauslaufs bei nicht zugesetzten Brauselöchern, aber der vor der Bypassleitung bei zugesetzten Brauselöchern betriebsmäßig maximal auftretende Staudruck kleiner ist als der Berstdruck eines zugeordneten Niederdruckspeichers. Es versteht sich von selbst, daß ein solcher Brausekopf durch die erfindungsgemäße Ausgestaltung in vollem Umfange für den Anschluß an einen Niederdruckspeicher geeignet ist, aber ebenso auch mit anders angeschlossenen Spültischbatterien od. dgl. eingesetzt werden kann. Ein erster Teil der Erfindung liegt in der Erkenntnis, daß das Bersten eines Niederdruckspeichers bei dem oben erläuterten Umschalten an einem Brausekopf der in Rede stehenden Art dann auftreten kann, wenn die Brauselöcher des Brauseauslaufs vollständig oder zum großen Teil durch Schmutz oder Kalkansatz zugesetzt sind. Beim Umschalten aus der Normalstellung mit geringem Strömungswiderstand in die Brausestellung ergibt sich in diesem Fall ein starker Druckschlag, da die Wasserströmung praktisch plötzlich blockiert wird. Ob eine solche Situation auftritt oder nicht, ist vom Hersteller nicht mehr zu beeinflussen, hängt vielmehr nur von der Sorgfalt ab, mit der der Benutzer die Brauselöcher des Brauseauslaufs offen hält. Als zweiter Teil der Erfindung ist nun, entgegen dem eigentlichen Wunsch, eine wirksame Umschaltung zwischen Normalstellung und Brausestellung zu realisieren, für die Brausestellung ein weiterer Strömungsweg geschaffen worden, der immer geöffnet ist und der sich auch mit Schmutz oder Kalkablagerungen normalerweise kaum zusetzen kann. Durch die Abstimmung des Strömungswiderstands dieser Bypassleitung bezogen auf den Strömungswiderstand des Brauseauslaufs bei nicht zugesetzten Brauselöchern wird erfindungsgemäß erreicht, daß normalerweise allenfalls eine geringfügige Leckströmung durch die Bypassleitung in den Normalstrahlauslauf strömt. Diese Leckströmung ist, selbst wenn sie auftreten sollte,in der Praxis nicht störend. Bei Umschaltung aus der Normalstellung in die Brausestellung im Falle zugesetzter Brauselöcher übernimmt aber die Bypassleitung strömungstechnisch die Funktion des Brauseauslaufs weitgehend oder gänzlich, wenn auch, wegen des höheren Strömungswiderstandes, auf einem höheren Druckniveau als bei nicht zugesetzten Brauselöchern. Der Strömungswiderstand der Bypassleitung ist dabei so bemessen, daß ein für den Niederdruckspeicher druckmäßig gefährlich werdender Druckschlag nicht auftreten kann.

Es gibt nun verschiedene Möglichkeiten, die Lehre der Erfindung auszugestalten und weiterzubilden, wozu auf die dem Anspruch 1 nachgeordneten Ansprüche verwiesen werden darf. Im übrigen wird verwiesen auf die nachfolgende Erläuterung eines Ausführungsbeispiels anhand der Zeichnung. In der Zeichnung zeigt
Fig. 1 in perspektivischer Ansicht eine Spültischbatterie mit daran angeord netem Brausekopf und
Fig. 2 den Brausekopf aus Fig. 1 in einem Schnitt.

Der in Fig. 1 und Fig. 2 dargestellte Brausekopf 1 ist bestimmt und geeignet für eine Spültischbatterie 2, die eine Mischbatterie, insbesondere eine Einhebel-Mischbatterie sein kann, wie dargestellt, die aber auch eine reine Kaltwasser oder eine reine Warmwasserbatterie sein kann. Auch für andere Armaturen, insbesondere andere Mischbatterien ist ein solcher Brausekopf einsetzbar. Der in Fig. 1 erkennbare Brausekopf 1 weist einen Handgriff 3 auf, an dem man diesen Brausekopf 1 handhaben kann. An den Handgriff 3 schließt sich ein in das Innere der Spültischbatterie 2 hinein verlaufender, hier nicht erkennbarer Schlauch an, so daß der Brausekopf 1 relativ frei gehandhabt werden kann.

Wie im allgemeinen Teil der Beschreibung schon ausgeführt worden ist, ist der erfindungsgemäße Brausekopf 1 für eine Spültischbatterie 2 od. dgl. bestimmt und geeignet, die insbesondere für den Anschluß an einen Niederdruckspeicher (offener Heißwasserspeicher) geeignet sein soll. In Verbindung mit einem Niederdruckspeicher stellt sich das der Lehre zugrundeliegende Problem. Gleichwohl ist ein erfindungsgemäßer Brausekopf 1 auch in Verbindung mit anderen Wasserzulaufsystemen einsetzbar.

Der Brausekopf 1 weist, wie Fig. 2 erkennen läßt, zunächst einen Wasserzulauf 4 auf, der über eine Zulaufleitung 5 im Handgriff 3 Wasser aus einem nicht dargestellten Schlauch oder einem anderen Anschluß erhält. Der Wasserzulauf 4 mündet in einer Aufnahmekammer 6 im Brausekopf 1, an die sich ein etwa mittig im Brausekopf 1 angeordneter Normalstrahlauslauf 7 anschließt. Diesem Normalstrahlauslauf 7 ist hier ein üblicher Turbulator 8 nachgeordnet. Im hier dargestellten Ausführungsbeispiel umgibt den Normalstrahlauslauf 7 konzentrisch ein Brauseauslauf 9 mit einer Vielzahl kleiner Brauselöcher 10, die auch in Fig. 1 erkennbar sind. Fig. 1 macht dabei deutlich, daß dieser Brausekopf 1 vom Betrieb mit Normalstrahl 11 in den betrieb mit Brausestrahl 12 umschaltbar ist. Zu dieser Umschaltung dient ein Umstellventil 13, das nun wiederum in Fig. 2 gut zu erkennen ist. Das Umstellventil 13 verbindet in einer Normalstellung des Normalstrahlauslaufs 7 mit dem Wasserzulauf 4 und trennt den Brauseauslauf 9 vom Wasserzulauf 4 ab. Diese Stellung zeigt gerade auch Fig. 2. In einer Brausestellung hingegen verbindet das Umstellventil 13 den Brauseauslauf 9 mit dem Wasserzulauf 4 und trennt den Normalstrahlauslauf 7 ab.

Zur Betätigung des Umstellventils 13 dient eine als Feuchtraumdichtung ausgeführte Drucktaste 14 an der Oberseite des Brausekopfes 1, die entgegen der Federkraft eines Federelements 15 einen Ventilkörper 16 in axialer Richtung abzusenken vermag, wenn man auf diese Drucktaste 14 drückt. Der Ventilkörper 16 befindet sich im in Fig. 2 dargestellten Ausführungsbeispiel, also in Normalstellung, in abdichtender Anlage an einem oberen Ventilsitz 17, so daß sich eine direkte Verbindung der Aufnahmekammer 6 mit dem Normalstrahlauslauf 7 ergibt. Drückt man auf die Drucktaste 14, so wird der Ventilkörper 16 entgegen der Wirkung des Federelements 15 nach unten gedrückt, dabei vom Ventilsitz 17 abgehoben und abdichtend am Ventilsitz 18 zur Anlage gebracht. Der Ventilkörper 16 sitzt hier im übrigen ringförmig auf einer Kolbenstange 19, die von der Drucktaste 14 her axial verschoben werden kann. Das ist aber nur ein mögliches Ausführungsbeispiel für ein solches Umstellventil 13.

In der zuvor an zweiter Stelle erläuterten Funktionsstellung, die in Fig. 2 nicht dargestellt ist, befindet sich das Umstellventil 13 in Brausestellung, in der die Aufnahmekammer 6 direkt mit einer Brausekammer 20 verbunden ist, die ihrerseits mit dem Brauseauslauf 9 verbunden ist.

Im Grundsatz ist es natürlich anzustreben und bei dem Brausekopf 1, von dem die Erfindung ausgeht, auch realisiert, daß alles durch den Wasserzulauf 4 zulaufende Wasser in Normalstellung durch den Normalstrahlauslauf 7 strömt und in Brausestellung durch die Brauselöcher 10 des Brauseauslaufs 9. Das Umstellventil 13 muß also insoweit als echtes Umschaltventil wirken. Von diesem grundlegenden, im Stand der Technik verwirklichten Konzept wendet sich die Erfindung ein klein wenig ab, um den erwünschten Berstschutz eines Niederdruckspeichers zu erreichen. Erfindungsgemäß gilt nämlich nun, daß im Umstellventil 13 eine in Brausestellung wirksame Bypassleitung 21 zwischen dem Wasserzulauf 4 und dem Normalstrahlauslauf 7 vorgesehen ist und daß der Strömungswiderstand der Bypassleitung 21 größer ist als der Strömungswiderstand des Brauseauslaufs 9 bei nicht zugesetzten Brauselöchern 10, aber der vor der Bypassleitung 21 bei zugesetzten Brauselöchern 10 betriebsmäßig maximal auftretende Staudruck kleiner ist als der Berstdruck eines zugeordneten Niederdruckspeichers. Damit werden die weiter oben erläuterten Vorteile erreicht.

Wie die Bypassleitung 21 im einzelnen im Umstellventil 13 integriert wird, ist einer Vielzahl von Variationen offen. Beispielsweise kann die Bypassleitung 21 zum Umstellventil 13 gewissermaßen parallel angeordnet sein. Im dargestellten und insoweit bevorzugten Ausführungsbeispielgilt nun aber, daß die Bypassleitung 21 im Ventilkörper 16 des Umstellventils 13 angeordnet ist. Das ist hier gestrichelt dargestellt. Diese integrierte Gestaltung hat den Vorteil, daß man die Konstruktion des bekannten Brausekopfes 1 als solche völlig unverändert lassen kann und nur den Ventilkörper 16 auswechseln muß, um zu dem erfindungsgemäßen Brausekopf 1 zu gelangen.

Wie zuvor schon erläutert worden ist, handelt es sich beim Ventilkörper 16 des erfindungsgemäßen Brausekopfes 1 im hier dargestellten Ausführungsbeispiel in an sich bekannter Weise um einen in axialer Richtung verschiebbaren Sitzventilkörper. Hierbei gilt nun, daß die Bypassleitung 21 als mittiger, axialer Kanal in dem Ventilkörper 16 ausgeführt ist. Konkret ist die Gestaltung hier so getroffen, daß der Ventilkörper 16 auf einer den mittigen axialen Kanal aufweisenden Kolbenstange 19 angeordnet ist und die Kolbenstange 19 an dem dem Normalstrahlauslauf 7 zugewandten Ende stirnseitig offen ist und auf der dem Brauseauslauf 9 zugewandten Seite eine seitliche Eintrittsöffnung 22 für den die Bypassleitung 21 bzw. einen Teil der Bypassleitung bildenden Kanal aufweist.

Die Lehre der Erfindung beinhaltet die Maßnahme, den Strömungswiderstand der Bypassleitung 21 so zu gestalten, daß der vor der Bypassleitung 21 betriebsmäßig maximal auftretende Staudruck kleiner ist als der Berstdruck eines zugeordneten Niederdruckspeichers. Eine Abstimmung auf unterschiedliche Berstdrücke gelingt auf ganz besonders einfacher Weise dadurch, daß in der Bypassleitung ein den wirksamen Strömungswiderstand begrenzender Einsatz auswechselbar eingesetzt ist.

Im hier dargestellten und bevorzugten Ausführungsbeispiel ist die Bypassleitung 21 stets geöffnet, so daß sich der zuvor erwähnte geringfügige Leckstrom einstellen kann. Eine kompliziertere, aber diesen Leckstrom bei nicht zugesetzten Brauselöchern 10 mit Sicherheit ausschließende Maßnahme besteht darin, in der Bypassleitung 21 ein druckabhängig öffnendes Ventil anzuordnen. Das ist hier nicht dargestellt.

## Patentansprüche

1. Brausekopf (1) für eine Spültischbatterie (2) od. dgl., die für den Anschluß an einen Niederdruckspeicher (offener Heißwasserspeicher) geeignet ist, mit einem Wasserzulauf (4), einem, insbesondere mittig angeordneten Normalstrahlauslauf (7), einem, insbesondere den Normalstrahlauslauf (7) konzentrisch umgebend angeordneten Brauseauslauf (9) mit einer Vielzahl kleiner Brauselöcher (10) und einem Umstellventil (13), wobei das Umstellventil (13) in einer Normalstellung den Normalstrahlauslauf (7) mit dem Wasserzulauf (4) verbindet und den Brauseauslauf (9) vom Wasserzulauf (4) abtrennt und in einer Brausestellung den Brauseauslauf (9) mit dem Wasserzulauf (4) verbindet und den Normalstrahlauslauf (7) vom Wasserzulauf (4) abtrennt, **dadurch** **gekennzeichnet**, daß im Umstellventil (13) eine in Brausestellung wirksame Bypassleitung (21) zwischen dem Wasserzulauf (4) und dem Normalstrahlauslauf (7) vorgesehen ist und daß der Strömungswiderstand der Bypassleitung (21) größer ist als der Strömungswiderstand des Brauseauslaufs (9) bei nicht zugesetzten Brauselöchern (10), aber der vor der Bypassleitung (21) bei zugesetzten Brauselöchern (10) betriebsmäßig maximalauftretende Staudruck kleiner ist als der Berstdruck eines zugeordneten Niederdruckspeichers.

2. Brausekopf (1) nach Anspruch 1, dadurch gekennzeichnet, daß die Bypassleitung (21) bzw. ein Teil der Bypassleitung im Ventilkörper (16) des Umstellventils (13) angeordnet ist.

3. Brausekopf (1) nach Anspruch 2, dadurch gekennzeichnet, daß der Ventilkörper (16) ein in axialer Richtung verschiebbarer Sitzventilkörper ist und daß die Bypassleitung (21) bzw. ein Teil der Bypassleitung als mittiger axialer Kanal in dem Ventilkörper (16) ausgeführt ist.

4. Brausekopf (1) nach Anspruch 3, dadurch gekennzeichnet, daß der Ventilkörper (16) auf einer den mittigen axialen Kanal aufweisenden Kolbenstange (19) angeordnet ist und die Kolbenstange (19) an dem dem Normalstrahlauslauf (7) zugewandten Ende stirnseitig offen ist und auf der dem Brauseauslauf (9) zugewandten Seite eine seitliche Eintrittsöffnung (22) für den die Bypassleitung (21) bzw. einen Teil der Bypassleitung bildenden Kanal aufweist.

5. Brausekopf(1) nach einem der Ansprüche 1 bis 4, dadurch gekennzeichnet, daß in der Bypassleitung ein den wirksamen Strömungswiderstand begrenzender Einsatz auswechselbar eingesetzt ist.

6. Brausekopf (1) nach einem der Ansprüche 1 bis 4, dadurch gekennzeichnet, daß in der Bypassleitung ein druckabhängig öffnendes Ventil angeordnet ist.

## Claims

1. A spray head (1) for a sink unit tap system (2) or the like, which is suitable for connection to a low pressure storage tank (an open hot water storage tank), with a water inlet (4), a normal jet outlet (7) which in particular is disposed centrally, a spray outlet (9) with a multiplicity of small spray holes (10) which in particular is disposed concentrically around the normal jet outlet (7), and a changeover valve (13), wherein in the normal position the changeover valve (13) connects the normal jet outlet (7) to the water inlet (4) and cuts off the spray outlet (9) from the water inlet (4), and in the spray position the changeover valve (13) connects the spray outlet (9) to the water inlet (4) and cuts off the normal jet outlet (7) from the water inlet (4), characterised in that a bypass line (21) which is effective in the spray position is provided in the changeover valve (13) between the water inlet (4) and the normal jet outlet (7), and that the flow resistance of the bypass line (21) is greater than the flow resistance of the spray outlet (9) when the spray holes (10) are not clogged, but that the maximum dynamic operating pressure which arises upstream of the bypass line (21) when the spray holes (10) are clogged is less than the bursting pressure of an associated low pressure storage tank.

2. A spray head (1) according to Claim 1, characterised in that the bypass line (21) or a part of the bypass line is disposed in the valve body (16) of the changeover valve (13).

3. A spray head (1) according to Claim 2, characterised in that the valve body (16) is a seat valve body which can be moved in the axial direction, and that the bypass line (21) or a part of the bypass line is constructed as a central axial channel in the valve body (16).

4. A spray head (1) according to Claim 3, characterised in that the valve body (16) is disposed on a piston rod (19) having the central axial channel, and the piston rod (19) is open on its face at its end adjacent to the normal jet outlet (7), and has a side inlet opening (22) for the channel which forms the bypass line (21) or a part of the bypass line on its face adjacent to the spray outlet (9).

5. A spray head (1) according to one of Claims 1 to 4, characterised in that an interchangeable insert which defines the effective flow resistance is installed in the bypass line.

6. A spray head (1) according to one of Claims 1 to 4, characterised in that a pressure-dependent opening valve is disposed in the bypass line.

## Revendications

1. Pomme d'arrosoir (1) pour robinetterie d'évier (2) ou installations analogues, qui convient pour être raccordée à un réservoir basse pression (chauffe-eau à accumulation ouvert), avec une alimentation en eau (4), une sortie à jet normal (7) agencée en particulier en position centrale, une sortie d'arrosage (9) agencée en particulier de manière à entourer concentriquement la sortie à jet normal (7), laquelle sortie (9) présente une série de petits orifices d'arrosage (10), et une soupape d'inversion (13), cette soupape d'inversion (13), lorsqu'elle est en position normale, raccordant la sortie à jet normal (7) à l'alimentation en eau (4) et coupant la sortie d'arrosage (9) de l'alimentation en eau (4), tandis que, dans sa position d'arrosage, elle raccorde la sortie d'arrosage (9) à l'alimentation en eau (4) et coupe la sortie à jet normal (7) de l'alimentation en eau (4), caractérisée en ce qu'on prévoit dans la soupape d'inversion (13) une canalisation de dérivation (21) efficace en position d'arrosage, entre l'alimentation en eau (4) et la sortie à jet normal (7) et on fait en sorte que la résistance à l'écoulement de la canalisation de dérivation (21) soit supérieure à la résistance à l'écoulement de la sortie d'arrosage (9) par les orifices d'arrosage (10) non bouchés, mais que la pression de retenue maximum apparaissant en cours de fonctionnement par les orifices d'arrosage (10) bouchés soit inférieure à la pression d'éclatement d'un réservoir basse pression raccordé.

2. Pomme d'arrosoir (1) selon la revendication 1, caractérisée en ce que la canalisation de dérivation (21) ou une partie de la canalisation de dérivation (21) est agencée dans le corps de soupape (16) de la soupape d'inversion (13).

3. Pomme d'arrosoir (1) selon la revendication (2), caractérisée en ce que le corps de soupape (16) est un corps de soupape à siège déplaçable dans la direction axiale et en ce que la canalisation de dérivation (21) ou une partie de la canalisation de dérivation (21) se présente sous la forme d'un canal axial central dans le corps de soupape (16).

4. Pomme d'arrosoir (1) selon la revendication 3, caractérisée en ce que le corps de soupape (16) est agencé sur une tige de piston (19) présentant le canal axial central et la tige de piston (19) est ouverte dans sa partie frontale à l'extrémité tournée vers la sortie à jet normal (7) et présente sur le côté tourné vers la sortie d'arrosage (9) une ouverture d'entrée latérale (22) pour le canal formant la canalisation de dérivation (21) ou une partie de la canalisation de dérivation (21).

5. Pomme d'arrosoir (1) selon l'une quelconque des revendications 1 à 4, caractérisée en ce que l'on place de manière interchangeable dans la canalisation de dérivation (21) une pièce rapportée limitant la résistance à l'écoulement efficace.

6. Pomme d'arrosoir (1) selon l'une quelconque des revendications 1 à 4, caractérisée en ce qu'une soupape qui s'ouvre en fonction de la pression est agencée dans la canalisation de dérivation (21).
